# EUROPÄISCHE PATENTSCHRIFT

(11) **EP 0 021 171 B1**
(45) Veröffentlichungstag und Bekanntmachung des Hinweises auf die Patenterteilung: **30.01.1985**
(21) Anmeldenummer: 80103130.3
(22) Anmeldetag: 04.06.1980
(51) Int. Cl.: B66C 23/14

(54) **Doppellenker-Kranauslegersystem**
Double-linked crane jib system
Système de flèche à deux bras pour grue

(30) Priorität: 07.06.1979 DE 2923146
(43) Veröffentlichungstag der Anmeldung: 07.01.1981
(73) Patentinhaber: Tax, Hans, D-8000 München 40 (DE); Peiner Maschinen- und Schraubenwerke AG, D-3150 Peine (DE)
(72) Erfinder: Tax, Hans, D-8000 München 40 (DE); Hösler, Klaus, Dr., D-8031 Eichenau (DE)
(74) Vertreter: Weickmann, Heinrich, Dipl.-Ing.

## Beschreibung

Die Erfindung betrifft ein Doppellenker-Kranauslegersystem nach dem Oberbegriff des Anspruchs 1.

Ein solches Doppellenker-Kranauslegersystem ist aus der Fig. 3 der DE-C 602 311 bekannt, derzufolge ein exakt horizontaler Lastweg angestrebt wird. Bezüglich der Größe des Verstellbereichs der Umlenkstelle sind in dieser Druckschrift keine Forderungen gestellt; aus den Zeichnungen läßt sich vielmehr ersehen, daß man sich mit einer bescheidenen Annäherung der Umlenkstelle an die erste Gelenkachse begnügt hat.

Der Rückhaltelenker ist bei der bekannten Ausführungsform dadurch biegebelastet, daß an dem zweiten Rückhaltearm ein Träger eines gekrümmten Langlochs angebracht ist, in welches ein an dem Rückhaltelenker befestiger, der fünften horizontalen Gelenkachse entsprechender Zapfen eingreift; die zwischen dem Langloch und dem Zapfen wirkenden Führungskräfte üben auf den Rückhaltelenker an einer Stelle zwischen der zweiten horizontalen Gelenkachse und der dritten horizontalen Gelenkachse eine Biegebelastung aus.

Der Erfindung liegt die Aufgabe zugrunde, bei einem gattungsgemäßen Doppellenker-Kranauslegersystem bei gegebener Größe der Konstruktionsteile die Forderungen nach Erzielung einer geringen, minimalen Ausladung, einer großen, maximalen Ausladung und eines annähernd horizontalen Lastweges gleichzeitig zu erfüllen und den Rückhaltelenker von Biegekräften zu entlasten.

Zur Lösung dieser Aufgabe dienen die Maßnahmen nach dem kennzeichnenden Teil des Anspruchs 1.

Es hat sich herausgestellt, daß bei der erfindungsgemäßen Ausbildung die Aufgaben gemäß den gestellten Forderungen erfüllt sind, und zwar in der Weise, daß die Bewegungsbahnen der Umlenkwelle bei Übergang von dem ersten Verstellbereich in den zweiten Verstellbereich tangential aneinander anschließen.

Die Entkopplung des ersten Rückhaltearms bei Eintritt der Strecklage zwischen dem Zuglenker und der Zugkoppel kann selbsttätig erfolgen, ohne daß es eines äußeren Eingriffs in das System bedarf. Der erste Rückhaltearm braucht mit dem Lastarm nicht ständig starr verbunden zu sein. Es ist denkbar, daß der erste Rückhaltearm mit dem Lastarm in oder nahe der zweiten Gelenkachse gelenkig verbunden ist und durch den zweiten Rückhaltearm in dem ersten Verstellbereich des Systems an dem Lastarm drehfest abgestützt ist. Der zweite Rückhaltearm ist ständig drehfest mit dem Lastarm verbunden, was aber nicht erfordert, daß der zweite Rückhaltearm und der Lastarm etwa durch eine Schweiß- oder Schraubenverbindung miteinander verbunden sind. Vielmehr können auch der zweite Rückhaltearm und der Lastarm gelenkig miteinander verbunden sein, etwa widerum in der zweiten Gelenkachse, wobei die drehfeste Verbindung zwischen dem zweiten Rückhaltearm und dem Lastarm durch eine ständig wirksame Abspannung hergestellt sein kann, weil die Forderung nach einer drehfesten Verbindung des zweiten Rückhaltearms und des Lastarms bereits dann erfüllt ist, wenn der zweite Rückhaltearm gegenüber dem Lastarm in einem Drehsinn unverdrehbar festgelegt ist.

Eine mögliche Verbindung zwischen dem ersten Rückhaltearm und dem Zuglenker, welche eine selbsttätige Entkoppelung des ersten Ruckhaltearms von dem Zuglenker bei Eintritt der Strecklage zwischen dem Zuglenker und der Zugkoppel bewirkt, beruht auf einer Langlochverbindung zwischen dem ersten Rückhaltearm und dem Zuglenker.

Die beiliegenden Figuren erläutern die Erfindung; es stellen dar:
Fig. 1 eine erfindungsgemäße Ausführungsform eines Doppellenker-Kranauslegersystems in der Stellung minimaler Ausladung;
Fig. 2 das Doppellenker-Kranauslegersystem gemäß Fig. 1 in einer Stellung mittlerer Ausladung, und zwar derjenigen Stellung, in der die Zugkoppel gerade in Strecklage zu dem Zuglenker getreten ist, so daß diese Stellung die Grenzstellung zwischen einem ersten Verstellbereich des Systems und einem zweiten Verstellbereich des Systems bildet und
Fig. 3 das Doppellenker-Kranauslegersystem nach den Fig. 1 und 2 in einer Stellung maximaler Ausladung.

In der Fig. 1 sind die Teile 11 Oa, 110b, 11 Oc Bestandteile eines in sich starren Trägers, d.h., die Teile 11 Oa, 11 Ob, 11 Oc sind in ihrer Relativlage unter normalen Umständen unveränderbar. Bei 11 Oc ist an dem Träger 110 ein Grundlenker 112 um eine erste horizontale Gelenkachse 114 gelenkig angelenkt. Der Grundlenker 112 ist drucksteif. An der Spitze des Grundlenkers 112 ist ein Lastarm 120 eines Kopflenkers 116 um eine zweite horizontale Gelenkachse 118 angelenkt. Zwischen dem Grundlenker 112 und dem Träger 110, und zwar einer Stelle 11 Ob des Trägers 110, ist ein doppelt wirkendes, hydraulisches Kolbenzylinderaggregat 132 angeordnet, welches der Neigungsveränderung des Grundlenkers 112 und damit der Verstellung des ganzen Systems dient. Man erkennt in Fig. 1 die Stellung minimaler Ausladung des Systems. In dieser Stellung besitzt eine Seilumlenkstelle an dem Lastarm 120, welche mit 134 bezeichnet ist, einen minimalen Abstand amin vor einer strichpunktiert eingetragenen Achse 136, welche beispielsweise eine Turmachse im Falle eines Turmkrans symbolisiert.

Der Verlauf des Hubseils ist so gewählt, daß bei stillstehender Winde die Höhe des Lasthakens oder sonstigen Lastaufnahmegeräts nicht verändert wird, wenn die Umlenkstelle 134 die Linie zwischen den beiden Extremlagen durchläuft, in deren einer die Ausladung a ₘₗₙ und in deren anderer die Ausladung aₘₐₓₗₗ (Fig. 3) ist.

In der zweiten Gelenkachse 118 sind an dem Grundlenker 112 zwei Rückhaltearme angelenkt, ein erster Rückhaltearm 150 und ein zweiter Rückhaltearm 152. Der zweite Rückhaltearm 152 ist durch eine nicht gezeichnete, jedoch von dem Bogen 154 symbolisierte Abspannung drehfest mit dem Lastarm 120 verbunden, so daß der zweite Rückhaltearm 152 gegenüber dem Lastarm 120 nicht im Sinne einer Vergrößerung des Bogens 154 bewegt werden kann. Der erste Rückhaltearm 150 ist durch eine Zugkoppel 156, welche sich zwischen der dritten horizontalen Gelenkachse 126 und einer fünften horizontalen Gelenkachse 164 erstreckt, mit dem zweiten Rückhaltearm 152 verbunden, so daß in dem in Fig. 1 dargestellten Verstellbereich der erste Rückhaltearm 150 an dem zweiten Rückhaltearm 152 und damit letztlich an dem Lastarm 120 biegesteif festgelegt ist, in dem Sinne, daß der gestrichelt eingezeichnete Bogen 166 winkelmäßig nicht vergrößert werden kann. Man kann von einer dem Kopflenker 116 zugehörigen Rückhaltevorrichtung 150, 152, 156 sprechen, die durch den in einer vierten horizontalen Gelenkachse 130 bei 11 Oa an dem Träger 110 angelenkten Zuglenker 128 gehalten ist. Die dritte horizontale Gelenkachse 126 ist zwischen dem Zuglenker 128 und der Zugkoppel 156 gebildet. An dem ersten Rückhaltearm 150 ist eine Langlochführung 160 angeordnet, welche einen Gelenkkopf 162 auf der dritten die Zugkoppel 156 und den Zuglenker 128 verbindenden horizontalen Gelenkachse 126 umschlingt.

In der in Fig. 1 dargestellten Position des Kranauslegersystems ist der erste Rückhaltearm 150 durch eine an dem Umlenkpunkt 134 angreifende Kraft K auf Druck belastet. Der Gelenkkopf 162 befindet sich ständig in dem in Fig. 1 unteren Ende des Langlochs 1 60. Das von dem ersten Rückhaltearm 150, dem zweiten Rückhaltearm 152, der Abspannung 154 und der Zugkoppel 156 aufgespannte System verhält sich als starre Scheibe; die Bewegung des Systems findet in der ersten Gelenkachse 114, der zweiten Gelenkachse 118, der dritten Gelenkachse 126 und der vierten Gelenkachse 130 statt. Der Umlenkpunkt 134 für das Hubseil durchläuft dabei den strichdoppelpunktierten, annähernd horizontalen Lastweg 138, bis zu der Ausladung amax_{l'}

In Fig. 2 befindet sich das System in derjenigen Stellung, die der Ausladung a_{maxI} entspricht. In dieser Stellung gemäß Fig. 3 ist die Zugkoppel 156 soeben in Streckstellung zu dem Zuglenker 128 getreten. Wird das Verstellsystem nun weiter von der Stellung nach Fig. 2 in Richtung auf die Stellung gemäß Fig. 3 verstellt, so bleibt die Zugkoppel 156 ständig in Strecklage zu dem Zuglenker 128. Das System verhält sich nun so, als ob ein einziges Zugelement 128 + 156 unmittelbar an dem zweiten Rückhaltearm 152 angreifen würde, der über den Bogen 154 nach wie vor unveränderlich gegenüber dem Lastarm 120 festgelegt ist. Das Auslegersystem verhält sich nunmehr ähnlich wie das in Fig. 1 dargestellte System mit dem Unterschied, daß die Bewegung nunmehr in der ersten Gelenkachse 114, der zweiten Gelenkachse 118, der fünften Gelenkachse 164 und der vierten Gelenkachse 130 stattfindet. Der erste Rückhaltearm 150 ist nicht mehr belastet. Das Langloch 160 kann sich frei gegenüber dem Gelenkkopf 162 verschieben, so wie aus dem Unterschied zwischen Fig. 2 und Fig. 3 dargestellt ist.

Durch die Wahl des Orts für die fünfte Gelenkachse 164 kann erreicht werden, daß der Weg des Umlenkpunktes 134, der jenseits der Ausladung a_{maxI} mit 138' bezeichnet und strichdreifachpunktiert gezeichnet ist, im wesentlichen horizontal bleibt, d.h. nur geringfügige, akzeptable Abweichungen von dem horizontalen Wegverlauf besitzt. Auf diese Weise wird eine ausnutzbare Ausladung a_{maxII} erreicht. Der Wegabschnitt 138' der Umlenkung 134 schließt sich, wie aus Fig. 2 ersichtlich, an den Wegabschnitt 138 tangential an mit einer Übergangstangente T. Die Richtigkeit dieser Feststellung läßt sich wie folgt unter Beweis stellen:
Bis zur Stellung der Fig. 2 kann das durch die Gelenkachsen 118, 126 und 164, sowie den Umlenkpunkt 134 aufgespannte Polygon als eine starre Scheibe betrachtet werden. Diese starre Scheibe hat als momentanen Drehpol in der Stellung gemäß Fig. 2 den Punkt P, der sich aus den gedachten Verlängerungen des Grundlenkers 112 und des Zuglenkers 128 ergibt. Nach Erreichen der Position gemäß Fig. 2 bis zum Übergang in die Position gemäß Fig. 3 kann man das von den Gelenkachsen 118 und 164, sowie dem Umlenkpunkt 134 aufgespannte Polygon als starre Scheibe auffassen, deren momentaner Drehpol wiederum durch die gedachten Verlängerungen des Grundlenkers 112 und des Zuglenkers 128 definiert ist. Der Umlenkpunkt 134 dreht sich also bei Annäherung des Systems von der Stellung gemäß Fig. 1 kommend an die Stellung der Fig. 2 um den gleichen momentanen Drehpol P wie bei Beginn des Übergangs des Systems von der Stellung gemäß Fig. 2 in die Stellung gemäß Fig. 3. Dies ist gleichbedeutend mit der Aussage, daß die Wegabschnitte 138 und 138' tangential aneinander anschließen.

Die fünfte Gelenkachse 164 kann in ihrer Lage zu den übrigen Gelenkachsen 114, 118, 126 und 130 so gelegt werden, daß der annähernd horizontale Anschluß des Kurvenabschnitts 138' an den Kurvenabschnitt 138 gewährleistet ist.

## Patentansprüche

1. Doppellenker-Kranauslegersystem mit annähernd horizontalem Lastweg, umfassend einen als Druckstab wirkenden, um eine erste horizontale Gelenkachse (114) an einem Träger (110) schwenkbar gelagerten Grundlenker (112), einen an dem Grundlenker (112) um eine zweite horizontale Gelenkachse (118) schwenkbar gelagerten Kopflenker (116) mit einem eine Umlenkstelle (134) für die Umlenkung eines Hubseils in die Hängstrecke aufweisenden Lastarm (120) und einer Rückhaltevorrichtung (150, 152, 156), sowie einen Rückhaltelenker (128), welcher in einer vierten horizontalen Gelenkachse (130) mit dem Träger (110) verbunden ist und an der Rückhaltevorrichtung (150, 152, 156) in einer gegenüber dem Lastarm (120) während der Verstellung der Ausleger-Ausladung variierenden Angriffsstelle (162) angreift, wobei die Rückhaltevorrichtung (150, 152, 156) einen ersten Rückhaltearm (150), welcher um eine dritte horizontale Gelenkachse (126) mit dem Rückhaltelenker (128) und in oder nahe der zweiten Gelenkachse (118) mit dem Lastarm (120) gelenkig verbunden ist, und einen zweiten mit dem Lastarm (120) drehfest verbundenen Rückhaltearm (152), welcher in einer fünften horizontalen Gelenkachse (164) mit dem Rückhaltelenker (128) in oder nahe der dritten Gelenkachse (162) verbunden ist, umfaßt, dadurch gekennzeichnet, daß der Rückhaltelenker als Zuglenker (128) ausgebildet ist, daß der zweite Rückhaltearm (152) in der fünften horizontalen Gelenkachse (164) über eine einen Teil der Rückhaltevorrichtung (150, 152, 156) bildende Zugkoppel (156) mit dem Zuglenker (128) über die dritte Gelenkachse (126) verbunden ist und daß der erste Rückhaltearm (150) bei Eintreten der Strecklage zwischen dem Zuglenker (128) und der Zugkoppel (156) aus der Verbindung mit dem Zuglenker (128) entkoppelbar ist - Übergang von einem ersten Verstellbereich (138) zu einem zweiten Verstellbereich (138') ₋ und bei Aufhören dieser Strecklage mit dem Zuglenker (128) koppelbar ist - Übergang von dem zweiten Verstellbereich (138') in den ersten Verstellbereich (138) -, wobei der erste Rückhaltearm (150) in dem ersten Verstellbereich (138) durch den zweiten Rückhaltearm (152) und die Zugkoppel (156) drehfest gegenüber dem Lastarm (120) abgestützt ist.

2. Doppellenker-Kranauslegersystem nach Anspruch 1, dadurch gekennzeichnet, daß der erste Rückhaltearm (150) mit dem Zuglenker (128) durch eine Langlochverbindung (160, 162) verbunden ist.

## Revendications

1. Système de flèche à deux bras pour grue, à trajectoire de charge sensiblement horizontale, comprenant un bras pivotant principal (112), qui agit comme barre de compression, monté pivotant sur un support (110), de manière à tourner autour d'un premier axe d'articulation horizontal (114), un bras pivotant de tête (116), monté pivotant sur le bras pivotant principal (112) de manière à tourner autour d'un deuxième axe d'articulation horizontal (118), ce bras pivotant de tête comprenant un bras de charge (120) qui présente un point de renvoi (134) pour le renvoi d'un câble de levage dans le brin de suspension, et un dispositif de retenue (150, 152, 156), ainsi qu'un bras pivotant de retenue (128) qui est relié au support (110) au niveau d'un quatrième axe d'articulation horizontal (130), et maintient le dispositif de retenue (150, 152, 156) en un point de liaison (162) qui varie par rapport au bras de charge (120) pendant le réglage de la portée de la flèche, le dispositif de retenue (150, 152, 156) comprenant un premier bras die retenue (150) qui est relié par liaison articulée au bras pivotant de retenue (128), avec possibilité de pivotement autour d'un troisième axe d'articulation horizontal (126), et au bras de charge (120) sur le deuxième axe d'articulation (118) ou à proximité de ce deuxième axe et un deuxième bras de retenue (152), relié solidairement en rotation au bras de charge (120), et qui est relié au bras pivotant de retenue (128) suivant un cinquième axe d'articulation horizontal (164), à l'intérieur ou à proximité du troisième axe d'articulation (162), caractérisé en ce que le bras pivotant de retenue est constitué par un bras de traction (128), en ce que, au cinquième axe d'articulation horizontal (164), le deuxième bras de retenue (152) est relié au bras pivotant de traction (128) par l'intermédiaire du troisième axe d'articulation (126) et par l'intermédiaire d'une bielle de traction (156) qui . forme une partie du dispositif de retenue (150, 152, 156) et en ce que, lors de l'arrivée à la position en ligne entre le bras pivotant de traction (128) et la bielle de traction (156), le premier bras de retenue (150) peut être désaccouplée de sa liaison avec le bras pivotant de traction (128) - transition entre une première zone de déplacement (138) et une deuxième zone de déplacement (138') - et lors de la cessation de cette position, peut être accouplé au bras pivotant de traction (128) - passage de la deuxième zone de déplacement (138') à la première zone de déplacement (138) - tandis que, dans la première zone de déplacement, le premier bras de retenue (1 50) est appuyé solidairement en rotation par rapport au bras de charge (120) par le deuxième bras de retenue (152) et la bielle de traction (156).

2. Système de flèche à deux bras pour grue selon la revendication 1, caractérisé en ce que le premier bras de retenue (150) est relié à la biellette de traction (128) par une liaison à coulisse (160, 162).

## Claims

1. Double-linked crane jib system with a substantially horizontal load path, comprising a main link (112) acting as a compression member and pivotally mounted on a support (110) about a first horizontal pivot (114), a top link (116) pivotally mounted on the main link (112) about a second horizontal pivot (118), with a load arm (120) having a guide point (134) for guiding a hoisting cable within the suspension span, a retaining device (150, 152, 156) and further a retaining link (128) which at a fourth horizontal pivot (130) is connected to the support (110) and engages the retaining device (150, 152, 156) at a point of application (162) which varies in relation to the load arm (120) during the displacement of the jib radius, the retaining device (150, 152, 156) comprising a first retaining arm (150), which is articulatedly connected about a third horizontal pivot (126) to the retaining link (128) and at or near the second pivot (118) to the load arm (120), and a second retaining arm (152) which is connected to the load arm (120) in a manner precluding relative rotation and at a fifth horizontal pivot (164) to the retaining link (128) at or near the third pivot (162), characterised in that the retaining link comprises a tension link (128), in that the second retaining arm (152) is connected at the fifth horizontal pivot (1 64) via a tension coupling link (156) forming apart of the retaining device (150, 152, 156) to the tension link (128) via the third pivot, and in that, when the tension link (128) and the tension coupling link (156) reach an extended position, the first retaining arm (150) can be uncoupled from its connection to the tension link (128) - transition from a first displacement zone (138) to a second displacement zone (138') - and can be coupled to the tension link (128) when this extended position is no longer present - transition from the second displacement zone (138') into the first displacement zone (138) -, the first retaining arm (150) being supported in the first displacement zone (138) by the second retaining arm (152) and the tension coupling link (156) being supported in relation to the load arm (120) in a manner precluding relative rotation.

2. Double-linked crane jib system according to Claim 1, characterised in that the first retaining arm (150) is connected to the tension link (128) by a slot connection (160, 162).
